# FASCICULE DE BREVET EUROPEEN

(11) **EP 2 975 197 B1**
(45) Date de publication et mention de la délivrance du brevet: **01.03.2017**
(21) Numéro de dépôt: 15176928.8
(22) Date de dépôt: 15.07.2015
(51) Int. Cl.: E04H 4/08, B60J 7/06, E04H 4/10, E04H 5/06

(54) **INSTALLATION POUR BÂCHER ET DÉBÂCHER UNE SURFACE**
MECHANISM FOR COVERING AND UNCOVERING OF A SURFACE
EINRICHTUNG ZUM ZUDECKEN UND ABDECKEN EINER FLÄCHE

(30) Priorité: 18.07.2014 FR 1456965
(43) Date de publication de la demande: 20.01.2016
(73) Titulaire: EC2M, 69340 Francheville (FR)
(72) Inventeur: MAHAUT, Michel, 69340 FRANCHEVILLE (FR)
(74) Mandataire: Thibault, Jean-Marc

(56) Documents cités:
- EP-A1- 0 634 981
- WO-A1-2014/072638
- FR-A1- 2 778 426

## Description

La présente invention concerne le domaine des dispositifs de couverture d'une surface.

L'objet de l'invention trouve une application particulière dans tous les domaines où une surface, délimitant un espace, doit être recouverte par un élément de protection tel qu'une bâche, un rideau ou un volet à lames.

Plus particulièrement, l'invention est adaptée pour recouvrir la surface d'une piscine à l'aide d'une bâche.

Dans l'état de la technique, il existe de nombreuses solutions pour recouvrir une surface à l'aide d'une bâche.

Par exemple, le brevet EP 0 634 981 décrit un dispositif pour recouvrir et découvrir une surface à l'aide d'un élément de couverture enroulable tel qu'une bâche. Ce dispositif est réalisé sous forme d'un portique pourvu de moyens de déplacement de la bâche au-dessus de la surface tels qu'une chaîne rigide en poussée se déplaçant de part et d'autre de la surface. Ces chaînes sont commandées en translation de manière à pousser une poutre de tête sur laquelle est montée la bâche. De plus, le dispositif est pourvu d'une série de chariots assurant une liaison temporaire entre la bâche et les chaînes. Ces chariots sont notamment destinés à être répartis le long de la bâche, lorsque cette dernière recouvre la surface. Le dispositif comporte entre outre un système de désolidarisation de la bâche par rapport à la chaîne au niveau d'un magasin dans le sens de débâchage, pour un rangement par escamotage de la bâche par rapport à la chaîne.

Un tel dispositif offre notamment l'avantage d'assurer le bâchage et le débâchage de la surface et permet d'être totalement escamoté en position de débâchage, interdisant toute détérioration en position débâchée. De plus, lorsque la surface est débâchée, les chaînes sont complètement escamotées, ce qui est un avantage particulièrement intéressant dans le domaine des piscines puisque le dispositif ne nécessite pas la présence de rails qui sont particulièrement inesthétiques et source de dangers pour les utilisateurs.

Toutefois, un tel dispositif peut présenter certains inconvénients, en position de bâchage de la surface, lorsque surviennent des conditions climatiques particulièrement exceptionnelles et en particulier, des fortes bourrasques de vent. Dans ces conditions, il peut arriver que certains chariots viennent à se décrocher des chaînes, empêchant ainsi la bâche de jouer pleinement son rôle de bâchage. Outre le fait que la bâche ne recouvre plus convenablement l'espace dédié, la remise en place des chariots sur les chaînes constitue une opération relativement délicate à mener à bien. Par ailleurs, comme les chaînes n'ont pas de rails pour les guider, les surfaces les recevant ne sont pas parfaitement planes, alors, il est possible que le bâchage de la piscine soit insatisfaisant.

La présente invention vise donc à remédier à ces inconvénients en proposant un dispositif pour bâcher et débâcher une surface s'escamotant en position de débâchage en libérant totalement la surface et apte à pouvoir recouvrir la surface en assurant une stabilité du bâchage amélioré par rapport à l'Art Antérieur.

Pour atteindre un tel objectif, l'objet de l'invention concerne donc une installation pour bâcher et débâcher une surface, comportant :
- une bâche montée au moins sur une poutre de tête ;
- de part et d'autre de la bâche, une chaîne de maillons rigide en poussée, commandée en translation et comportant une extrémité reliée à la poutre de tête, pour déplacer la bâche entre un magasin de réception de la bâche en position débâchée et une position de bâchage de la surface ;
- deux pignons coaxiaux, liés en rotation par un arbre de liaison et comportant des dents adaptées aux maillons des chaînes pour commander la translation des chaînes selon un premier sens dit de bâchage pour bâcher la surface, et selon un second sens contraire au premier, dit de débâchage pour débâcher la surface ;
- une série de chariots assurant une liaison temporaire entre la bâche et les chaînes, et destinés à être répartis le long de la bâche en position de bâchage de la surface, et
- au niveau du magasin, un système de désolidarisation de la bâche par rapport à la chaîne dans le sens de débâchage, pour un rangement et un escamotage de la bâche par rapport à la chaîne, et de solidarisation de la bâche par rapport à la chaîne dans le sens de bâchage.

Selon l'invention :
- chaque chariot comporte au moins une pince adaptée pour la préhension temporaire d'un rouleau d'un maillon de la chaîne et une unité de verrouillage de la préhension de la pince relativement à la chaîne de manière à empêcher un soulèvement de la bâche par rapport à la chaîne, et
- l'installation comprend un système d'actionnement de l'unité de verrouillage au niveau du magasin pour bloquer le chariot sur la chaîne dans le sens de bâchage et pour débloquer le chariot de la chaîne dans le sens de débâchage.

L'installation selon l'invention comporte également en combinaison, l'une et/ou l'autre des caractéristiques additionnelles suivantes :
- la pince comprend un mors fixe et un mors mobile en rotation par rapport au chariot entre une position de préhension du rouleau d'un maillon et une position ouverte, le mors mobile étant pourvu d'un système de rappel en position ouverte, et l'unité de verrouillage comprend un bras mobile en rotation par rapport au chariot entre une position dite d'arc-boutement dans laquelle le mors mobile se trouve arc-bouté contre une extrémité du bras mobile maintenant ainsi la pince en position de préhension et une position escamotée pour libérer le mors mobile, le bras mobile étant pourvu d'un dispositif de rappel en position d'arc-boutement ;
- l'unité de verrouillage comporte un verrou solidaire du mors mobile, et présente un dégagement adapté pour recevoir, lorsque le mors mobile est en position de préhension, l'extrémité du bras mobile, qui exerce une poussée de blocage sur ledit verrou ;
- le système d'actionnement comprend l'unité de verrouillage et les pignons qui comprennent au moins une dent adaptée pour agir sur l'unité de verrouillage de telle sorte que lorsque la chaîne est déplacée selon le sens de bâchage et qu'un chariot est positionné sur elle, alors la pince se ferme sur un rouleau d'un maillon afin de bloquer le chariot sur la chaîne et lorsque la chaîne est déplacée selon le sens de débâchage et lorsqu'un chariot est déplacé au niveau du pignon alors la dent agit sur l'unité de verrouillage en actionnant l'ouverture de la pince afin de débloquer le chariot de la chaîne ;
- au moins un maillon de la chaîne est pourvu d'une roulette au moyen de laquelle, la chaîne prend appui sur le sol, la roulette étant montée sur un axe sensiblement horizontal et muni d'un dispositif de réglage angulaire pour faire varier dans le plan de la surface la direction de la translation de la chaîne ;
- les chariots sont portés deux à deux par une transverse s'étendant parallèlement à la poutre de tête et constituée d'un profilé creux et de deux potences, les potences étant enfilées dans le profilé creux à ses extrémités et prenant appui sur un chariot respectivement ;
- deux traverses successives sont reliées entre elles par au moins une sangle, pourvue d'extrémités cylindriques, les traverses étant pourvues de gorges adaptées à recevoir lesdites extrémités cylindriques ;
- la bâche est pourvue d'un bourrelet cylindrique transversal et en ce que la poutre de tête comprend un profilé creux pourvu d'une gorge transversale adaptée pour recevoir le bourrelet cylindrique, un capot recouvrant le bourrelet de la bâche.

Le dispositif selon l'invention permet donc d'assurer le débâchage de la surface en étant totalement escamoté, et en libérant totalement la surface tout en améliorant la stabilité du bâchage en interdisant le décrochage des chariots par le vent lorsque la surface est bâchée.

Diverses autres caractéristiques ressortent de la description faite ci-dessous en référence aux dessins annexés qui montrent à titre illustratif et non limitatif, des exemples et formes de réalisation de l'objet de l'invention.
La **Figure 1** est une vue éclatée en perspective partielle d'une installation de bâchage et de débâchage conforme à l'invention.
La **Figure 2** est une vue en perspective d'un chariot objet de l'invention.
Les **Figures 3A** et **3B** sont des vues en coupe transversale du chariot objet de l'invention et montrant particulièrement des éléments d'une unité de verrouillage du chariot conforme à l'invention en position respectivement de préhension et de non préhension.
La **Figure 4** représente une variante de réalisation du chariot comprenant deux pinces.
Les **Figures 5A** à **5G** sont des vues en coupe transversale schématique, d'un système d'actionnement d'une unité de verrouillage et représentant particulièrement une séquence de blocage d'un chariot sur la chaîne.
La **Figure 6** représente une chaîne de l'installation selon l'invention dont, à titre illustratif, un maillon sur cinq est équipé d'une roulette intégrée.
Les **Figures 6A** à **6C** sont des vues éclatées en perspective du maillon équipé de la roulette.
Les **Figures 6D** et **6E** sont des coupes azimutales du maillon équipé de la roulette et montrant un axe sur lequel est montée la roulette, l'axe étant adapté pour faire varier dans le plan azimutal son inclinaison.
La **Figure 7** représente un pignon du dispositif de l'invention adapté pour décrocher la chaîne comportant un maillon équipé d'une roulette.
La **Figure 8** représente une vue éclatée en perspective schématique d'éléments de structure de l'installation selon l'invention.

La présente invention propose une nouvelle installation **1** pour bâcher et débâcher une surface telle que la surface d'une piscine. Cette nouvelle installation offre l'avantage esthétique de débâcher la surface en s'escamotant totalement de manière à disparaître de la vue des utilisateurs. Un autre avantage offert par l'invention consiste à améliorer la stabilité, lors du bâchage de la surface ou lorsqu'elle est bâchée, par rapport aux installations déjà connues.

Ainsi, la **Fig. 1** illustre en partie une installation **1** selon la présente invention, en ce sens que l'installation dans son ensemble est symétrique à l'illustration de la **Fig. 1****.**

L'installation **1** comporte une poutre de tête **2** sur laquelle est montée ou fixée une bâche **3.** Typiquement, selon l'invention, « bâche » désigne tout moyen souple ou rigide d'occultation de la surface. Ainsi, la bâche **3** peut être une membrane souple ou une juxtaposition des panneaux rigides, en matériaux communément utilisés pour l'homme du métier.

De part et d'autre de la bâche **3,** l'installation **1** comporte une chaîne **4,** qui est composée d'une série de maillons **5** et qui possède la caractéristique d'être rigide en poussée, avec une extrémité reliée à la poutre de tête pour déplacer la bâche **3** entre un magasin **M** de réception de la bâche **3** en position débâchée de la surface et une position de bâchage complète de la surface. La chaîne **4** est commandée en déplacement par un pignon **6.** Les maillons **5** qui seront plus précisément décrits dans la suite de la description sont aménagés pour d'une part, autoriser un pivotement relatif entre les maillons **5** dans un sens donné, pour la rentrée des chaînes **4** dans le magasin **M** et, d'autre part, interdire un tel pivotement relatif dans le sens contraire de sorte que les maillons **5** s'appuient les uns sur les autres afin que les chaînes **4** deviennent rigides en poussée lors de l'opération de bâchage. Avantageusement, l'installation **1** comporte donc deux chaînes **4,** chacune positionnée de part et d'autre de la bâche **3** de manière à s'étendre sur deux côtés opposés de la surface à recouvrir. En conséquence, l'installation comporte également deux pignons **6** chacun adapté pour déplacer l'une des chaînes **4.** Aussi, les deux pignons **6** sont liés en rotation par un arbre de liaison (non représenté).

Typiquement, une mise en rotation des pignons **6** est commandée par un moteur **7** qui est activé à l'aide d'une commande électrique telle qu'un bouton poussoir, une télécommande ou une cellule programmable. La mise en rotation des pignons **6** entraine la translation des chaînes **4** soit selon un premier sens dit de bâchage pour bâcher la surface, soit selon un second sens contraire au premier sens dit de débâchage pour débâcher la surface.

L'installation **1** comporte, de surcroît, une série de supports ou de chariots **8** qui assurent une liaison entre la bâche **3** et les chaînes **4.** Tel que cela apparaît à la **Fig**. **1****,** les chariots **8** sont portés par des traverses **10** et, plus précisément par des potences **11** montées à chaque extrémité des traverses **10.** Les traverses **10** s'étendent avantageusement parallèlement à la poutre de tête **2.** Avantageusement, les traverses **10** consistent en des profilés creux qui seront décrits dans la suite de la description. Les potences **11** sont typiquement enfilées dans les profilés creux des traverses **10.** Très avantageusement, les chariots **8** sont portés deux à deux par une traverse **10** et deux potences **11,** assurant ainsi, lors de la mise en translation des chariots **4,** la translation des traverses **10** et potences **11** parallèlement à la poutre de tête **2.**

Une liaison démontable ou temporaire est réalisée entre les chariots **8** et les chaînes **4** en ce sens que la fixation des chariots **8** sur les chaines **4** est réversible : les chariots **8** sont montés solidaires avec les chaines **4** lors du bâchage de la surface et sont désolidarisés par rapport aux chaines **4** lors du débâchage de la surface. Pour ce faire, l'installation **1** comporte un système de désolidarisation **9** de la bâche **3** par rapport aux chaînes **4** agissant au niveau de l'entrée du magasin **M** et au moins selon le sens de débâchage. Le système de désolidarisation **9** comprend un rail **A** centré sur chaque direction de déplacement des chaînes **4** pour assurer la désolidarisation des chariots **8** par rapport aux chaines **4** lors du débâchage de la surface. De même, le système **9** assure la solidarisation de la bâche **3** par rapport aux chaînes **4** dans le sens de bâchage, comme cela sera décrit dans la suite de la description.

Ainsi, les chariots **8** assurent une liaison temporaire et relative entre les chariots **4** et la bâche **3.**

Selon une caractéristique particulièrement avantageuse, chaque chariot **8** comporte, comme illustré à la **Fig. 2****,** au moins une pince **12** adaptée pour la préhension temporaire d'un rouleau **13** d'un maillon **5** de la chaîne **4** et une unité de verrouillage **14** de ladite préhension. Le rouleau **13** s'étend avantageusement selon une direction **d** perpendiculaire à la direction de la chaîne. Ainsi, lorsque la pince **12** d'un chariot **8** est en position de préhension d'un maillon **5,** ladite pince **12** empêche un soulèvement de la bâche **3** par rapport à la chaîne **4.**

Chaque chariot **8** permet donc d'améliorer la stabilité de l'installation **1**, en particulier lorsque la surface est bâchée. En effet, la préhension du rouleau **13** par la pince **12** permet de bloquer la bâche **3** vis-à-vis des chaînes 4 notamment lorsque celle-ci est soumise à des rafales de vent.

Le chariot **8** comprend la pince **12,** une butée **15,** une queue **16** en saillie et deux doigts **B.** Les fonctions du crochet **15,** de la queue **16** et des doigts **B** seront détaillées dans la suite de la description.

Selon une variante préférée de réalisation du chariot **8,** illustrée par les **Fig. 3A** et **3B****,** la pince **12** comprend un mors fixe **17** et un mors mobile **18.** Le mors mobile **18** est typiquement en rotation autour d'un axe de rotation **x** par rapport au chariot **8** entre la position de préhension **(****Fig. 3A****)** et une position ouverte **(****Fig. 3B**).

Dans la position ouverte, le rouleau **13** du maillon **5** peut entrer ou sortir librement de la pince **12** tandis qu'en position de préhension, le rouleau **13** du maillon **5** ne peut sortir du logement délimité par les mors fixe **17** et mobile **18.** Afin d'assurer la préhension du rouleau **13** du maillon **5,** la rotation du mors mobile **18** est effectuée autour de l'axe de rotation **x** qui est sensiblement parallèle à la direction **d** du rouleau **13** lorsque celui-ci est saisi par la pince **12.**

Tel que cela apparaît plus précisément sur les **Fig. 3A, 3B****,** le mors mobile **18** est pourvu d'un système de rappel **19** tel qu'un ressort.

Ce système de rappel **19** permet avantageusement de rappeler le mors mobile **18** vers sa position ouverte. Ainsi, en l'absence d'autre effort sur le mors mobile **18,** la pince **12** est ouverte **(****Fig. 3B**). C'est la raison pour laquelle le chariot **8** est avantageusement pourvu d'une unité de verrouillage **20** de la pince **12,** lorsque ladite pince **12** saisit le rouleau **13** du maillon **5.** Selon une variante de réalisation préférée, l'unité de verrouillage **20** comprend un bras mobile **21** en rotation par rapport au chariot **8** selon un axe de rotation **y** qui est sensiblement parallèle à l'axe **x** de rotation du mors mobile **18.** Tel que cela apparait plus précisément sur les figures, le bras mobile **21** est adapté pour venir au contact du mors mobile **18.**

Avantageusement, le bras mobile **21** est pourvu d'un dispositif de rappel **22** en une position dite d'arc-boutement dans laquelle une extrémité **23** du bras mobile **21** est au contact du mors mobile **18.** Dans cette position d'arc-boutement, le mors mobile **18** se trouve arc-bouté contre l'extrémité **23** du bras mobile **21.** Lorsque le bras mobile **21** est en position d'arc-boutement, le mors mobile **18** est en position de préhension. L'arc-boutement présente l'avantage de bloquer, de verrouiller le mors mobile **18** en position de préhension. De plus, lors de l'arc-boutement aucun effort sur le mors mobile **18** ne peut, à moins d'endommager le chariot **8,** ouvrir la pince **12.** Par contre, pour ouvrir la pince **12**, il suffit d'agir sur le bras mobile **21,** de manière à le mettre en rotation vers une position escamotée dans laquelle il n'est plus en contact avec le mors mobile **18.** Alors, le mors mobile **18** est libéré et sous l'action du système de rappel **19,** il est mu en rotation autour de son axe x jusqu'en position ouverte.

Très avantageusement, le dispositif de rappel **22** agit sur le bras mobile **21** selon un effort plus grand qu'un effort du système de rappel **19** agissant sur le mors mobile **18.** Ainsi, lorsque le bras mobile **21** n'est soumis à aucun autre effort que celui du dispositif de rappel **22,** la pince **12** est en position de préhension.

Selon une variante de réalisation, l'unité de verrouillage **20** comporte un verrou **24** solidaire du mors mobile **18.** Ce verrou **24** présente très avantageusement un dégagement **25** adaptée pour recevoir l'extrémité **23** du bras mobile **21,** lorsque le mors mobile **18** est en position de préhension.

Tel que cela apparaît sur les **Fig**. **3A** et **3B**, le bras mobile **21** comporte en outre un bras de libération **26** dont la fonction réside en ce qu'un utilisateur peut libérer la préhension du rouleau **13** par la pince **12**.

Ainsi, grâce à ce nouveau chariot **8,** l'invention offre l'avantage d'empêcher un soulèvement de la bâche par rapport à la chaîne **4**, notamment lors de bourrasques de vent.

Selon une variante de réalisation illustrée à la **Fig**. **4**, le chariot **8** comporte une pince secondaire **12a** dont le mors fixe est la butée **15.** En outre, la pince secondaire **12a** comprend un mors mobile secondaire **18a** qui est adapté pour coopérer avec la butée **15** de manière à activer la préhension d'un rouleau **13.** Le mors mobile secondaire **18a** est typiquement mobile en rotation autour d'un axe **x'** par rapport au chariot, sensiblement parallèle à l'axe **x,** entre une position de préhension et une position ouverte.

Le mors mobile secondaire **18a** est pourvu d'un système de rappel secondaire **19a,** qui est adapté à rappeler le mors mobile secondaire **18a** vers sa position ouverte. De plus, le chariot **8** est pourvu d'une unité de verrouillage secondaire **20a** de la pince secondaire **12a.** L'unité de verrouillage secondaire **20a** comprend un bras mobile secondaire **21a** en rotation autour d'un axe **y'** parallèle à l'axe **y.**

Le bras mobile secondaire **21a** est pourvu d'un dispositif de rappel secondaire **22a** vers une position d'arc-boutement d'une extrémité secondaire **23a** du bras mobile secondaire **21a** contre le mors mobile secondaire **18a.**

L'arc-boutement entre le bras mobile secondaire **21a** et le mors mobile secondaire **18a** est de même principe que l'arc-boutement entre le bras mobile **21** et le mors mobile **21** décrit plus haut dans la description.

En outre, le dispositif de rappel secondaire **22a** agit sur le bras mobile secondaire **21a** selon un effort plus grand qu'un effort du système de rappel secondaire **19a** agissant sur le mors mobile secondaire **18a.** Ainsi, de la même façon que pour l'autre pince **12,** lorsqu'aucun autre effort que celui du dispositif de rappel secondaire **22a** ne soumet le bras mobile secondaire **21a,** la pince secondaire **12a** est en position de préhension.

Selon une variante de réalisation de la pince secondaire **12a**, l'unité de verrouillage secondaire **20a** comporte un verrou secondaire **24a** solidaire du mors mobile secondaire **18a.** Le verrou secondaire **24a** offre un dégagement secondaire **25a** adapté pour recevoir l'extrémité secondaire **23a** du bras mobile secondaire **21a.**

Selon la variante de réalisation représentée en **Fig. 4****,** la pince secondaire **12a** et l'autre pince **12** sont disposées de telle sorte qu'une surface de contact **17b** destinée au contact entre le mors fixe **17** et un rouleau **13,** ainsi qu'une surface de contact **15b** destinée au contact entre la butée **15** et un rouleau **13,** se font faces. Ainsi, le mors mobile **18** et mors mobile secondaire **18a** se trouvent disposés entre le mors fixe **17** et la butée **15.** En conséquence, les éléments des pince **12** et pince secondaire **12a**, tels que le bras mobile **21** et le bras mobile secondaire **21a** se trouvent disposés tête-bêche.

Avantageusement, la disposition tête-bêche du bras mobile **21** et du bras mobile secondaire **21a** permet de mettre les pince **12** et pince secondaire **12a** en position de préhension simultanément.

Selon une autre caractéristique avantageuse, l'installation **1** comporte en outre un système d'actionnement **27** de l'unité de verrouillage **20,** notamment représenté aux **Fig. 5A** à **5G** qui représentent des étapes d'accrochage d'un crochet **8** sur la chaine **4** lors du bâchage de la surface. Le système d'actionnement **27** permet soit de bloquer le chariot **8** sur la chaîne **4** lors de l'opération de bâchage de la surface, soit de débloquer le chariot **8** de la chaîne **4** lors du débâchage de la surface. Pour cela, le système d'actionnement **27** agit sur l'unité de verrouillage **20,** soit pour verrouiller la pince **12** en préhension du rouleau **13** du maillon **5,** soit pour libérer la pince **12** et donc l'ouvrir.

Selon une variante de réalisation, le système d'actionnement **27** comprend au moins une dent **28** aménagée sur les pignons **6** et adaptée pour agir sur l'unité de verrouillage **20,** comme cela est décrit dans la suite de la description.

Par souci de simplification des représentations, la chaîne **4** est représentée aux **Fig. 5A** à **5G** par trois maillons consécutifs **5a**, **5b** et **5c**. Ces maillons **5a**, **5b** et **5c** sont respectivement pourvus de rouleaux **13a**, **13b** et **13c.** De plus, les doigts **B** du chariot **8** sont désignés **B1** et **B2** et appelés respectivement doigt-avant et doigt-arrière dans le sens de déplacement du chariot **8** pour le bâchage de la surface. De plus, le rail **A** comprend un rail dit « extérieur » **A1** et un rail dit « intérieur » **A2**, intérieur et extérieur se comprenant par rapport à leurs distances respectives avec le pignon **6.** Selon ce mode de réalisation, le pignon **6** comprend cinq dents **28,** toutes adaptées pour agir sur l'unité de verrouillage **20.**

La **Fig. 5A** présente une position dans laquelle le chariot **8** est séparé de la chaîne **4.** Dans cette position, les doigts avant **B1** et arrière **B2** du chariot **8** sont guidés par les rails extérieur **A1** et intérieur **A2** de telle sorte que le chariot **8** se trouve dégagé vis-à-vis de la chaine **4.** En conséquence, comme le chariot **8** est déporté par rapport au pignon **6,** l'unité de verrouillage **20** et de ce fait le bras mobile **21** sont libres.

Entre la **Fig. 5A** et la **Fig. 5B** le rouleau **13a** qui coopère avec le pignon **6** est entraîné en rotation dans le sens de sortie de la chaîne **4** tandis que le rouleau **13b** vient coopérer avec le pignon **6.** La translation de la chaîne **4** et par suite de la poutre de tête **2** conduit à exercer par l'intermédiaire de la bâche **3,** un effort de traction sur le chariot **8** conduisant à le faire sortir du magasin **M.** Par ailleurs, les doigts avant **B1** et arrière **B2** du chariot **8** coopèrent avec le rail extérieur **A1** de manière à rapprocher le chariot **8** de la chaine **4.**

Ainsi, à la **Fig. 5B****,** le chariot **8** se trouve suffisamment proche de la chaine **4** pour que la butée **15** du chariot **8** intercepte ou accroche le rouleau **13b** du maillon **5b** de telle sorte qu'ensuite, le chariot **8** est entraîné par la chaîne **4** lors de la rotation du pignon **6** dans le sens de bâchage de la surface. Dans cette position, le doigt avant **B1** n'est pas nécessairement en contact avec le rail extérieur **A1** tandis que le doigt-arrière **B2** est en contact avec le rail extérieur **A1.** Dans une telle configuration, la butée **15** est bloquée contre le rouleau **13b** du maillon **5b.**

A la **Fig. 5C****,** le chariot **8** entraîné par la chaîne voit une dent **28** du pignon **6** s'approche de l'unité de verrouillage **20.** Ainsi, lorsque le chariot **8** poursuit sa sortie sous l'action du rouleau **13b** tel que représenté à la **Fig. 5D****,** la dent **28** vient en contact avec l'unité de verrouillage **20,** en particulier avec le bras mobile **21.**

La dent **28** déplace ainsi le bras mobile **21** vers sa position escamotée. En conséquence, la pince **12** s'ouvre, de telle sorte que le rouleau **13c** peut pénétrer dans l'ouverture de la pince **12.** Le doigt avant **B1** se trouve en contact avec le rail extérieur **A1,** de manière à plaquer la butée **15** contre le rouleau **13b** du maillon **5b** ainsi qu'à pousser la pince **12** vers le rouleau **13c** du maillon **5c.**

A la **Fig. 5E****,** le contact entre la dent **28** et le bras mobile **21** est tel que le bras mobile **21** est déplacé en sa position escamotée. En conséquence de quoi, la pince **12** est ouverte, laissant le rouleau **13c** pénétrer dans l'ouverture de la pince **12.**

Tel que cela apparaît à la **Fig. 5F**, comme l'entrainement du chariot **8** par la chaîne **4** se poursuit et comme le pignon **6** continue de tourner sur son axe, le contact entre la dent **28** et le bras mobile **21** est tel, que le bras mobile **21** se déplace de sa positon escamotée vers la position d'arc-boutement. De plus, comme le doigt-arrière **B2** est en contact avec le rail extérieur **A1**, il plaque la pince **12** contre le rouleau **13c** du maillon **5c**. Ainsi, lors du déplacement du bras mobile **21** de sa position escamotée vers la position d'arc-boutement, l'extrémité **23** du bras mobile **21** pénètre dans le dégagement **25** du verrou **24.** Ainsi, le mors mobile **18** se déplace vers sa position de préhension du rouleau **13c,** c'est-à-dire que la pince **12** se referme sur le rouleau **13c** du maillon **5c**.

De plus, la queue **16** vient en contact avec le rouleau **13a**, ce qui a pour effet de faire basculer le chariot **8** autour du rouleau **13b** autour duquel la butée **15** est accrochée. Ceci a pour effet de faire pénétrer le rouleau **13c** dans la pince **12.**

A la **Fig. 5G****,** le contact entre la dent **28** et le bras mobile **21** est rompu, c'est la raison pour laquelle, ledit bras **21** se trouve en position d'arc-boutement. Dans cette position d'arc-boutement, le bras mobile **21** appuie sous l'action du système de rappel **22** sur le verrou **24.** Par conséquent, le mors mobile **18** est en position de préhension sur le rouleau **13c** du maillon **5c**, avec le mors fixe **17.** Ensuite, lors de la poursuite de la sortie de la chaîne **4,** le chariot est donc bloqué sur la chaîne **4** et empêche le soulèvement de la bâche par rapport à la chaîne **4.**

Le système d'actionnement **27** et le système de désolidarisation **9** permettent réciproquement de débloquer le chariot **8** de la chaîne **4** lors de l'opération de débâchage. Pour cela, il suffit d'adapter le raisonnement utilisé pour décrire les **Fig**. **5A** à **5G** en sens inverse, c'est-à-dire de **5G** à **5A**.

La mise en oeuvre du chariot **8** comportant la pince **12** et la pince secondaire **12a** est une adaptation de la mise en oeuvre du chariot **8** comportant la pince **12,** la butée **15** et la queue **16.**

La différence consiste en ce que l'action de ladite queue **16,** faisant basculer le chariot **8** autour du rouleau **13b,** est remplacée par la préhension dudit rouleau **13b** par la pince secondaire **12a**.

De plus, l'effet de placage du rail extérieur **A1** sur le doigt avant **B1,** plaquant ainsi les pince **12** et pince secondaire **12a** contre leurs rouleaux **13** respectifs, permet d'assurer la préhension des rouleaux par les pinces.

Le chariot **8** comportant les deux pinces contribue donc à la résolution du problème technique en améliorant la solidarisation de la bâche **3** par rapport à la chaîne **4** au niveau du magasin **M** lors du bâchage de la surface.

Réciproquement, ce chariot **8** améliore la désolidarisation de la bâche **3** par rapport à la chaîne **4** lors du débâchage, vis-à-vis de l'art antérieur.

Une autre caractéristique de l'invention est présentée à la **Fig. 6****.** Selon cette caractéristique, au moins un maillon **5** de la chaîne **4** est pourvu d'une roulette **29,** qui dépasse suffisamment du maillon **5** pour pouvoir venir en contact avec le sol entourant la surface. Ainsi, cette roulette **29** permet avantageusement de rendre la chaîne **4** autoportante. Préférentiellement, cette roulette **29** est portée par un maillon sur cinq. Tel que cela apparait plus précisément aux **Fig. 6A** à **6E****,** la roulette **29** est avantageusement montée sur un arbre de roulette **30** qui est fixé sur le maillon **5** et qui s'étend selon un axe sensiblement parallèle à la direction **d** selon laquelle s'étend le rouleau **13** du maillon **5.**

Selon un exemple de réalisation particulièrement avantageux, le maillon **5** est muni d'un dispositif de réglage angulaire **31** pour faire varier, dans le plan de la surface, la direction de translation de la chaîne **4,** en faisant varier un débattement angulaire de l'arbre de roulette **30** par rapport au maillon **5.** Tel que cela apparait plus précisément sur les Figures, une variante de réalisation consiste à mouler le corps du maillon **32** de telle manière qu'il comprenne deux plaques latérales **33** reliées entre elles par une partie tubulaire **34.** Les plaques latérales **33,** à une extrémité comportent une chape et, à l'extrémité opposée au niveau de la partie tubulaire **34** un évidement **35,** destiné à recevoir une chape d'un maillon consécutif.

De plus, les plaques latérales **33** sont pourvues au niveau de la chape, de trous traversants **39** de diamètres sensiblement identiques à un diamètre interne de la partie tubulaire **34.**

Le maillon **5** comporte en outre un rivet **36** comprenant une partie mâle **37** et une partie femelle **38** et s'étendant selon la direction **d.** Ce rivet **36** permet de lier deux maillons successifs tout en leur laissant un degré de liberté en rotation autour de la direction **d.** La partie femelle **38** et la partie mâle **37** comportent des extrémités de fixation complémentaires de manière à pouvoir se fixer l'une dans l'autre.

Ainsi, deux maillons **5** successifs s'emboitent l'un à l'autre par engagement des chapes d'un maillon dans les logements d'un autre maillon, de telle sorte que les trous traversants **39** se trouvent en vis-à-vis de la partie tubulaire **34.** Alors, les parties mâle **37** et femelle **38** du rivet **36** sont insérées dans les trous traversants **39** et la partie tubulaire **34** jusqu'à ce qu'elles se fixent l'une dans l'autre.

Les dimensions des trous traversants **39,** de la partie tubulaire **34** et du rivet **36** permettent la rotation des deux maillons successifs autour du rivet **36.** Bien entendu, les parties mâle **37** et femelle **38** sont pourvues à leurs extrémités libres de protubérances d'arrêt **40,** destinées à maintenir la liaison entre les deux maillons successifs.

Selon une caractéristique particulièrement avantageuse, le dispositif de réglage angulaire **31** comprend deux ouvertures **41, 42** dans les plaques latérales **33** dans lesquelles l'arbre de roulette **30** est inséré, ledit arbre de roulette **30** et une rondelle cannelée de réglage angulaire **43** du débattement de l'arbre de roulette **30.**

Selon l'invention, une première ouverture **41** et une première extrémité **44** de l'arbre de roulette **30** comportent des formes complémentaires de manière à favoriser un déplacement dans un plan sensiblement horizontal de l'arbre de roulette **30** par rapport au maillon **5.**

La rondelle cannelée **43** est montée pivotante sur une deuxième extrémité **45** de l'arbre de roulette **30.** De plus, une deuxième ouverture **42** consistant en un trou oblong dont les parois planes sont parallèles au plan de la surface lorsque la surface est bâchée, est entourée d'une gorge **46** de forme elliptique ou ovoïdale, la rondelle cannelée **43** étant pourvue d'un doigt **47** adapté pour être déplacé dans la gorge **46** de manière à ce que l'inclinaison de l'arbre de roulette **30** dans le plan horizontal varie. Ainsi, en fonction de la position du doigt **47** dans la gorge **46,** la deuxième extrémité **45** de l'arbre de roulette **30** est déportée dans le trou oblong de la deuxième ouverture **42.** Selon un exemple de réalisation particulièrement avantageux, la première extrémité **44** de l'arbre de roulette **30** est pourvue d'un épaulement **48,** lui-même pourvu d'un méplat **49** pendant que la première ouverture **41** consiste en un trou oblong complémentaire, admettant toutefois un jeu mécanique pour permettre la variation de l'inclinaison de l'arbre de roulette **30** dans le plan horizontal. Selon une variante préférée de réalisation de l'invention, la gorge **46** et la rondelle cannelée **43** coopèrent de manière à permettre un débattement angulaire de l'arbre de roulette **30** jusqu'à 5° autour d'une position médiane selon un axe **z**, sensiblement parallèle à l'axe **d.** Selon une variante davantage préférée de réalisation de l'invention, la gorge **46** et la rondelle cannelée **43** coopèrent de manière à permettre un débattement angulaire de l'arbre de roulette **30** jusqu'à 2° autour de la position médiane selon l'axe **z.** Selon une variante encore davantage préférée de réalisation de l'invention, la gorge **46** et la rondelle cannelée **43** coopèrent de manière à permettre un débattement angulaire de l'arbre de roulette **30** jusqu'à 1° autour de la position médiane selon l'axe **z.**

Lorsqu'un maillon **5** sur cinq est pourvu d'une roulette **30,** alors l'installation **1** selon l'invention comporte des pignons **6** adaptés pour déplacer ledit maillon **5.** Un exemple de réalisation d'un tel pignon **6** est représenté à la **Fig. 7****.** Ce pignon comporte cinq dents dont l'une dite dent creuse **50** est adaptée pour déplacer les maillons **5** de la chaîne **4** tout en ménageant un espace pour recevoir la roulette **29.** Selon une variante de réalisation, la dent creuse **50** comporte au moins deux butées, une butée dite de bâchage **51** et une butée dite de débâchage **52.**

Les butées de bâchage **51** et de débâchage **52** permettent respectivement d'agir sur les maillons **5** lors du bâchage de la surface ou lors débâchage de la surface. La dent creuse **50** comporte entre les butées de bâchage **51** et de débâchage **52** un évidement **53** de matière adapté pour recevoir la roulette **29.**

Selon un exemple de réalisation notamment représenté à la **Fig. 7****,** la dent creuse **50** consiste en deux ailes **54** formant les butées **51** et **52** et entre lesquelles est laissé libre un espace formant évidement **53,** les ailes **54** étant, en liaison encastrement, fixées sur le pignon **6**.

L'avantage offert par la roulette **29** est celui de contribuer à la résolution du problème technique, en ce sens qu'elle permet d'augmenter la stabilité de l'installation **1.** En effet, il est fréquent de constater que le sol périphérique à la surface d'une piscine est légèrement en dévers. Ainsi, la roulette **29** permet de contrecarrer les effets du dévers lors du bâchage de la surface.

La **Fig. 8** représente d'autres caractéristiques particulièrement avantageuses de l'invention.

En effet, afin d'améliorer la stabilité de l'installation **1,** l'invention propose que la poutre de tête **2** et les traverses **10** soient des profilés creux, typiquement en aluminium. Les profilés creux en aluminium présentent l'avantage d'être plus résistants et plus légers que des pièces pleines aux mêmes dimensions, résistant s'entendant en flexion. Alors les potences **11** sont enfilées dans les traverses en vue de leur fixation, ce qui offre une simplification particulièrement avantageuse de la mise en oeuvre de l'installation **1.** Très avantageusement, la poutre de tête **2** comprend une traverse **10** et, de part et d'autre de la traverse **10,** une potence **11.** Aussi, il est connu de relier deux traverses **10** successives par une sangle **55.** Toutefois, l'invention propose de fournir des traverses **10** pourvues de gorges latérales de liaison **56** et des sangles **55** pourvues d'extrémités cylindriques **57** à insérer dans le gorges latérales de liaison **56.** La combinaison des extrémités cylindriques **57** et des gorges latérales de liaison **56** offre l'avantage de ne pas nécessiter la fixation des sangles **55** en mettant en oeuvre des systèmes de vis, ce qui améliore la fiabilité de l'installation **1**.

Tel que cela apparaît tout particulièrement à la **Fig. 8****,** la poutre de tête **2** comporte très avantageusement une gorge **58** transversale s'étendant tout le long de la traverse **10** pendant que la bâche est pourvue d'un bourrelet cylindrique transversal **59** destiné à être inséré dans la gorge transversale **58.** La combinaison de la gorge transversale **58** et du bourrelet transversal **59** permet une répartition de tout effort de tension entre la bâche **3** et la poutre de tête **2.** De plus, la combinaison améliore une étanchéité entre ladite bâche **3** et ladite poutre de tête **2.**

Afin d'améliorer encore cette dernière étanchéité, selon une variante de réalisation, un capot **60** est fixé sur la poutre de tête **2** de manière à recouvrir le bourrelet de la bâche **3** tout le long de la traverse **10** de ladite poutre de tête **2.**

L'invention n'est pas limitée aux exemples décrits et représentés car diverses modifications peuvent y être apportées sans sortir de son cadre.

## Revendications

1. - Installation **(1)** pour bâcher et débâcher une surface, comportant :
- une bâche **(3)** montée au moins sur une poutre de tête **(2),**
- de part et d'autre de la bâche **(3),** une chaîne **(4)** de maillons **(5)** rigide en poussée, commandée en translation et comportant une extrémité reliée à la poutre de tête **(2),** pour déplacer la bâche **(3)** entre un magasin **(M)** de réception de la bâche **(3)** en position débâchée et une position de bâchage de la surface,
- deux pignons **(6)** coaxiaux, liés en rotation par un arbre de liaison et comportant des dents **(28)** adaptées aux maillons **(5)** des chaînes **(4)** pour commander la translation des chaînes **(4)** selon un premier sens dit de bâchage pour bâcher la surface, et selon un second sens contraire au premier, dit de débâchage pour débâcher la surface,
- une série de chariots **(8)** assurant une liaison temporaire entre la bâche **(3)** et les chaînes **(4),** et destinés à être répartis le long de la bâche **(3)** en position de bâchage de la surface, et
- au niveau du magasin **(M),** un système de désolidarisation **(9)** de la bâche **(3)** par rapport à la chaîne **(4)** dans le sens de débâchage, pour un rangement et un escamotage de la bâche par rapport à la chaîne, et de solidarisation de la bâche **(3)** par rapport à la chaîne **(4)** dans le sens de bâchage,
**caractérisée :**
- **en ce que** chaque chariot **(8)** comporte au moins une pince (**12**) adaptée pour la préhension temporaire d'un rouleau **(13)** d'un maillon **(5)** de la chaîne **(4)** et une unité de verrouillage **(14)** de la préhension de la pince **(12)** relativement à la chaîne **(4)** de manière à empêcher un soulèvement de la bâche **(3)** par rapport à la chaîne **(4),** et
- **en ce que** l'installation comprend un système d'actionnement **(27)** de l'unité de verrouillage **(14)** au niveau du magasin pour bloquer le chariot **(8)** sur la chaîne **(4)** dans le sens de bâchage et pour débloquer le chariot **(8)** de la chaîne **(4)** dans le sens de débâchage.

2. - Installation **(1)** selon la revendication 1, **caractérisée en ce que** la pince **(12)** comprend un mors fixe **(17)** et un mors mobile **(18)** en rotation par rapport au chariot **(8)** entre une position de préhension du rouleau **(13)** d'un maillon et une position ouverte, le mors mobile **(18)** étant pourvu d'un système de rappel **(19)** en position ouverte, et l'unité de verrouillage **(14)** comprend un bras mobile **(20)** en rotation par rapport au chariot **(8)** entre une position dite d'arc-boutement dans laquelle le mors mobile **(18)** se trouve arc-bouté contre une extrémité **(23)** du bras mobile **(20)** maintenant ainsi la pince **(12)** en position de préhension et une position escamotée pour libérer le mors mobile **(18),** le bras mobile **(20)** étant pourvu d'un dispositif de rappel **(22)** en position d'arc-boutement.

3. - Installation **(1)** selon la revendication 2, **caractérisée en ce que** l'unité de verrouillage **(14)** comporte un verrou **(24)** solidaire du mors mobile **(18),** et présentant un dégagement **(25)** adapté pour recevoir, lorsque le mors mobile **(18)** est en position de préhension, l'extrémité **(23)** du bras mobile **(20),** qui exerce une poussée de blocage sur ledit verrou **(24).**

4. - Installation **(1)** selon l'une des revendications 1 à 3, **caractérisée en ce que** le système d'actionnement **(27)** comprend l'unité de verrouillage **(14)** et les pignons **(6)** qui comprennent au moins une dent **(28)** adaptée pour agir sur l'unité de verrouillage **(14)** de telle sorte que lorsque la chaîne **(4)** est déplacée selon le sens de bâchage et qu'un chariot **(8)** est positionné sur elle **(4),** alors la pince **(12)** se ferme sur un rouleau **(13)** d'un maillon **(5)** afin de bloquer le chariot **(8)** sur la chaîne **(4)** et lorsque la chaîne **(4)** est déplacée selon le sens de débâchage et lorsqu'un chariot **(8)** est déplacé au niveau du pignon **(6)** alors la dent **(28)** agit sur l'unité de verrouillage(**14**) en actionnant l'ouverture de la pince **(12)** afin de débloquer le chariot **(8)** de la chaîne **(4).**

5. - Installation **(1)** selon l'une des revendications 1 à 4, **caractérisée en ce que** au moins un maillon **(5)** de la chaîne **(4)** est pourvu d'une roulette **(29)** au moyen de laquelle, la chaîne **(4)** prend appui sur le sol, la roulette **(29)** étant montée sur un axe sensiblement horizontal et muni d'un dispositif de réglage angulaire **(43)** pour faire varier dans le plan de la surface la direction de la translation de la chaîne **(4).**

6. - Installation **(1)** selon l'une des revendications précédentes, **caractérisée en ce que** les chariots **(8)** sont portés deux à deux par une transverse **(10)** s'étendant parallèlement à la poutre de tête **(2)** et constituée d'un profilé creux et de deux potences **(11),** les potences **(11)** étant enfilées dans le profilé creux à ses extrémités et prenant appui sur un chariot **(8)** respectivement.

7. - Installation **(1)** selon la revendication 6, **caractérisée en ce que** deux traverses **(10)** successives sont reliées entre elles par au moins une sangle **(55),** pourvue d'extrémités **(57)** cylindriques, les traverses (**10**) étant pourvues de gorges **(56)** adaptées à recevoir lesdites extrémités cylindriques **(57).**

8. - Installation (**1**) selon l'une des revendications précédentes, **caractérisée en ce que** la bâche **(3)** est pourvue d'un bourrelet cylindrique **(59)** transversal et **en ce que** la poutre de tête **(2)** comprend un profilé creux pourvu d'une gorge transversale **(58)** adaptée pour recevoir le bourrelet cylindrique **(59),** un capot **(60)** recouvrant le bourrelet **(59)** de la bâche **(3).**

## Patentansprüche

1. Anlage (1) zum Abdecken und Aufdecken einer Fläche, umfassend:
- eine Plane (3), die wenigstens an einem Kopfbalken (2) angebracht ist,
- auf beiden Seiten der Plane (3) eine Kette (4) aus Kettengliedern (5), die schubstarr ist, verschiebebetätigt wird und ein mit dem Kopfbalken (2) verbundenes Ende umfasst, um die Plane (3) zwischen einem Lager (M) zur Aufnahme der Plane (3) in aufgedeckter Position und einer Position zum Abdecken der Fläche zu bewegen,
- zwei koaxiale Ritzel (6), die über eine Verbindungswelle drehverbunden sind und Zähne (28) umfassen, welche den Kettengliedern (5) der Ketten (4) angepasst sind, um die Verschiebung der Ketten (4) in einer ersten, sogenannten Abdeckrichtung zum Abdecken der Fläche und in einer zu der ersten entgegengesetzten zweiten, sogenannten Aufdeckrichtung zum Aufdecken der Fläche in Gang zu setzen,
- eine Reihe von Schlitten (8), welche eine vorübergehende Verbindung zwischen der Plane (3) und den Ketten (4) sicherstellen und dazu bestimmt sind, entlang der Plane (3) in der Position zum Abdecken der Fläche verteilt zu sein, und
- im Bereich des Lagers (M) ein System zum Trennen (9) der Plane (3) gegenüber der Kette (4) in der Aufdeckrichtung für ein Verstauen und ein Einfahren der Plane gegenüber der Kette, und zum festen Verbinden der Plane (3) gegenüber der Kette (4) in der Abdeckrichtung,
**dadurch gekennzeichnet:**
- **dass** jeder Schlitten (8) wenigstens eine Zange (12), die für das vorübergehende Greifen einer Rolle (13) eines Kettengliedes (5) der Kette (4) ausgelegt ist, und eine Einheit zum Verriegeln (14) des Greifens der Zange (12) relativ zu der Kette (4) umfasst, um ein Anheben der Plane (3) gegenüber der Kette (4) zu verhindern, und
- **dass** die Anlage ein System zum Betätigen (27) der Verriegelungseinheit (14) im Bereich des Lagers umfasst, um den Schlitten (8) an der Kette (4) in der Abdeckrichtung zu blockieren und um den Schlitten (8) von der Kette (4) in der Aufdeckrichtung freizugeben.

2. Anlage (1) nach Anspruch 1, **dadurch gekennzeichnet, dass** die Zange (12) eine feste Backe (17) und eine Backe (18), die gegenüber dem Schlitten (8) zwischen einer Position zum Greifen der Rolle (13) eines Kettengliedes und einer geöffneten Position drehbeweglich ist, umfasst, wobei die bewegliche Backe (18) mit einem System zum Rückstellen (19) in die geöffnete Position versehen ist, und die Verriegelungseinheit (14) einen Arm (20) umfasst, der gegenüber dem Schlitten (8) zwischen einer sogenannten Abstützposition, in der die bewegliche Backe (18) an einem Ende (23) des beweglichen Arms (20) abgestützt ist, wodurch die Zange (12) in der Greifposition gehalten wird, und einer eingefahrenen Position zum Freigeben der beweglichen Backe (18) drehbeweglich ist, wobei der bewegliche Arm (20) mit einer Vorrichtung zum Rückstellen (22) in die Abstützposition versehen ist.

3. Anlage (1) nach Anspruch 2, **dadurch gekennzeichnet, dass** die Verriegelungseinheit (14) einen Riegel (24) umfasst, der mit der beweglichen Backe (18) fest verbunden ist und einen Freischnitt (25) aufweist, welcher dazu ausgelegt ist, das Ende (23) des beweglichen Arms (20), das einen Blockierungsschub auf den Riegel (24) ausübt, aufzunehmen, wenn die bewegliche Backe (18) sich in der Greifposition befindet.

4. Anlage (1) nach einem der Ansprüche 1 bis 3, **dadurch gekennzeichnet, dass** das Betätigungssystem (27) die Verriegelungseinheit (14) und die Ritzel (6) umfasst, die wenigstens einen Zahn (28) aufweisen, welcher dazu ausgelegt ist, auf die Verriegelungseinheit (14) derart zu wirken, dass dann, wenn die Kette (4) in der Abdeckrichtung bewegt wird und ein Schlitten (8) auf ihr (4) positioniert ist, die Zange (12) sich an einer Rolle (13) eines Kettengliedes (5) schließt, um den Schlitten (8) an der Kette (4) zu blockieren, und dann, wenn die Kette (4) in der Aufdeckrichtung bewegt wird und wenn ein Schlitten (8) in den Bereich des Ritzels (6) bewegt wird, der Zahn (28) auf die Verriegelungseinheit (14) durch Ingangsetzen des Öffnens der Zange (12) wirkt, um den Schlitten (8) von der Kette (4) freizugeben.

5. Anlage (1) nach einem der Ansprüche 1 bis 4, **dadurch gekennzeichnet, dass** wenigstens ein Kettenglied (5) der Kette (4) mit einer Laufrolle (29) versehen ist, mittels derer die Kette (4) sich auf dem Boden abstützt, wobei die Laufrolle (29) an einer Achse angebracht ist, die im Wesentlichen horizontal und mit einer Vorrichtung zur Winkeleinstellung (43) versehen ist, um in der Ebene der Fläche die Richtung der Verschiebung der Kette (4) zu variieren.

6. Anlage (1) nach einem der vorhergehenden Ansprüche, **dadurch gekennzeichnet, dass** die Schlitten (8) paarweise durch eine Traverse (10) getragen sind, die sich parallel zu dem Kopfbalken (2) erstreckt und von einem Hohlprofil und von zwei Armen (11) gebildet ist, wobei die Arme (11) jeweils in das Hohlprofil an seinen Enden eingesteckt sind und sich an einem Schlitten (8) abstützen.

7. Anlage (1) nach Anspruch 6, **dadurch gekennzeichnet, dass** zwei aufeinanderfolgende Traversen (10) durch wenigstens einen Gurt (55), der mit zylindrischen Enden (57) versehen ist, untereinander verbunden sind, wobei die Traversen (10) mit Auskehlungen (59) versehen sind, die dazu ausgelegt sind, die zylindrischen Enden (57) aufzunehmen.

8. Anlage (1) nach einem der vorhergehenden Ansprüche, **dadurch gekennzeichnet, dass** die Plane (3) mit einem zylindrischen Querwulst (59) versehen ist und dass der Kopfbalken (2) ein Hohlprofil umfasst, das mit einer Querauskehlung (58) versehen ist, welche dazu ausgelegt ist, den zylindrischen Wulst (59) aufzunehmen, wobei eine Kappe (60) den Wulst (59) der Plane (3) abdeckt.

## Claims

1. An installation (1) for covering and uncovering a surface, the installation comprising:
▪ a tarpaulin (3) mounted on at least one head beam (2);
▪ on either side of the tarpaulin (3), respective chains (4) of links (5) that are rigid in thrust, controlled in translation, and each including one end connected to the head beam (2) to move the tarpaulin (3) between a magazine (M) for receiving the tarpaulin (3) in an uncovered position and a position for covering the surface;
▪ two sprockets (6) on a common axis, constrained to rotate together by a connection shaft and having teeth (28) adapted to the links (5) of the chains (4) in order to control the movement of the chains (4) in translation in a "covering" first direction for covering the surface and in an "uncovering" second direction opposite to the first for uncovering the surface;
▪ a series of carriages (8) providing temporary connection between the tarpaulin (3) and the chains (4) and designed to be distributed along the tarpaulin (3) in its surface-covering position; and
▪ at the magazine (M), a separator system (9) for separating the tarpaulin (3) from the chain (4) in the uncovering direction, so as to retract the tarpaulin from the chain and store it, and so as to secure the tarpaulin (3) to the chain (4) in the covering direction;
the installation being characterized:
▪ in that each carriage (8) has at least one clamp (12) adapted to grip temporarily a roller (13) of a link (5) of the chain (4) and a locking unit (14) for locking the grip of the clamp (12) relative to the chain (4) so as to prevent the tarpaulin (3) being raised relative to the chain (4); and
▪ in that the installation includes an actuator system (27) for actuating the locking unit (14) in the magazine so as to block the carriage (8) on the chain (4) in the covering direction and so as to unblock the carriage (8) from the chain (4) in the uncovering direction.

2. An installation (1) according to claim 1, **characterized in that** the clamp (12) comprises a stationary jaw (17) and a movable jaw (18) that is movable in pivoting relative to the carriage (8) between a grip position for gripping the roller (13) of a link, and an open position, the movable jaw (18) being provided with a return system (19) urging it towards the open position, and the locking unit (14) has a movable arm (20) that is movable in pivoting relative to the carriage (8) between a "bracing" position in which the movable jaw (18) is braced against one end (23) of the movable arm (20), thereby holding the clamp (12) in the grip position, and a retracted position for releasing the movable jaw (18), the movable arm (20) being provided with a return device (22) urging it into the bracing position.

3. An installation (1) according to claim 2, **characterized in that** the locking unit (14) includes a latch (24) secured to the movable jaw (18) and presenting a setback (25) adapted, when the movable jaw (18) is in the grip position, to receive the end (23) of the movable arm (20), which exerts blocking thrust on said latch (24).

4. An installation (1) according to any one of claims 1 to 3, **characterized in that** the actuator system (27) comprises the locking unit (14) and the sprockets (6) which have at least one respective tooth (28) adapted to act on the locking unit (14) in such a manner that when the chain (4) is moved in the covering direction and a carriage (8) is positioned on the chain (4), then the clamp (12) closes on a roller (13) of a link (5) in order to block the carriage (8) on the chain (4), and when the chain (4) is moved in the uncovering direction and when a carriage (8) is moved to the sprocket (6), then the tooth (28) acts on the locking unit (14) causing the clamp (12) to open so as to unblock the carriage (8) from the chain (4).

5. An installation (1) according to any one of claims 1 to 4, **characterized in that** at least one link (5) of the chain (4) is provided with a wheel (29) whereby the chain (4) can bear against the ground, the wheel (29) being mounted on an axis that is substantially horizontal and being provided with an angle adjusting device (43) for varying the direction of movement in translation of the chain (4) in the plane of the surface.

6. An installation (1) according to any preceding claim, **characterized in that** the carriages (8) are carried in pairs by respective cross-members (10), each extending parallel to the head beam (2) and being constituted by a hollow bar and two brackets (11), each of the brackets (11) being engaged in the hollow bar at one of its ends and bearing against a respective carriage (8).

7. An installation (1) according to claim 6, **characterized in that** two successive cross-members (10) are connected together by at least one strap (55) provided with cylindrical ends (57), the cross-members (10) having grooves (56) adapted to receive said cylindrical ends (57).

8. An installation (1) according to any preceding claim, **characterized in that** the tarpaulin (3) is provided with a transverse cylindrical strip (59), and **in that** the head beam (2) comprises a hollow bar having a transverse groove (58) adapted to receive the cylindrical strip (59), a cap (60) covering the strip (59) of the tarpaulin (3).
